# EUROPÄISCHE PATENTSCHRIFT

(11) **EP 0 771 620 B1**
(45) Veröffentlichungstag und Bekanntmachung des Hinweises auf die Patenterteilung: **22.03.2000**
(21) Anmeldenummer: 96810426.5
(22) Anmeldetag: 26.06.1996
(51) Int. Cl.: B25D 17/00

(54) **Bohr- und Meisselgerät**
Drilling and chiseling tool
Outil de forage et de burinage

(30) Priorität: 30.10.1995 DE 19540391
(43) Veröffentlichungstag der Anmeldung: 07.05.1997
(73) Patentinhaber: HILTI Aktiengesellschaft, 9494 Schaan (LI)
(72) Erfinder: Fünfer, Josef, 86343 Königsbrunn (DE)
(74) Vertreter: Wildi, Roland

(56) Entgegenhaltungen:
- DE-A- 2 110 015
- DE-A- 3 506 695
- DE-B- 2 715 615

## Beschreibung

Die Erfindung betrifft ein Bohr- und/oder Meisselgergät in dem ein Schlagwerk und eine Zwischenwelle achsparallel gelagert sind.

Gegenstand der DE-AS 27 15 615 ist ein Schlagbohrgerät mit einem eine Ankerwelle aufweisenden Elektromotor und einer achsparallel zur Ankerwelle angeordneten, axial begrenzt versetzbaren Spindel. Ein in dem Gehäuse des Bohr- und Meisselgerätes angeordnetes aus Blech gebildetes Lagerschild, weist zwei Lagerstellen auf. Eine erste Lagerstelle dient der Aufnahme eines in Bohrrichtung weisenden Lagerbereiches der Spindel und eine zweite Lagerstelle dient der Aufnahme eines der Bohrrichtung entgegengesetzten Lagerbereiches der Ankerwelle. Zur Erzielung eines Schlagbohrbetriebes ist das Lagerschild auf seiner in Bohrrichtung weisenden Seite im Bereich der Spindel mit Rasten versehen, die mit Gegenrasten eines auf der Spindel drehschlüssig angeordneten Zahnrades zusammenwirken, wenn dieses beim Anpressen zum Schlagbohren über die Spindel zum Lagerschild hin gegen die Kraft einer Feder verschoben wird.

Die DE-OS 21 10 015 offenbart ein Schlagbohrgerät mit einem Getriebegehäuse und einem entgegen der Bohrrichtung daran anschliessenden Motorengehäuse. Beide Gehäuse werden mit Hilfe eines, einen Lagerschild bildenden Zwischenflansches miteinander verbunden. Der Zwischenflansch besteht aus zwei aneinanderliegenden Blechscheiben, wobei eine erste Blechscheibe eine erste Lagerbuchse für eine im Getriebegehäuse angeordnete Bohrspindel und die zweite Blechscheibe eine zweite Lagerbuchse für eine ebenfalls in dem Getriebegehäuse angeordnete Vorgelegewelle trägt. Die Spindel und die Vorgelegewelle sind achsparallel zueinander angeordnet. Zur Erzielung eines Schlagbohrbetriebes weist die erste Lagerbuchse an seiner in Bohrrichtung weisenden Stirnseite Rasten auf, die mit Gegenrasten einer drehschlüssig auf der Bohrspindel angeordneten Rastenscheibe zusammenwirken, wenn die Rastenscheibe beim Anpressen zum Schlagbohren über die Spindel zum Zwischenflansch hin gegen die Kraft einer Feder verschoben wird.

Aus der DE-OS 35 06 695 ist ein Bohr- und Meisselgerät mit einem Gehäuse bekannt, das sich aus einem bohrrichtungsseitigen Getriebegehäuse und einem der Bohrrichtung entgegengesetzten Motorgehäuse zusammensetzt. An der Innenkontur des Getriebegehäuses ist an zwei einander gegenüberliegenden Bereichen jeweils eine Lagerstelle angeordnet. Eine dieser Lagerstellen dient der Aufnahme eines der Bohrrichtung entgegengesetzten Lagerbereiches des Schlagwerkes und die zweite Lagerstelle steht mit einem der Bohrrichtung zugewandten Lagerbereich einer zu einem Taumelgetriebe gehörenden Zwischenwelle in Verbindung.

Das Gehäuse des Bohr- und Meisselgerätes setzt sich aus zwei, parallel zur Längserstreckung des Bohr- und Meisselgerätes teilbaren, mittels Schrauben miteinander verbindbaren Gehäusehälften zusammen. Die beiden Lagerstellen sind von paarweise zueinander angeordneten Lagerschalen gebildet, die einstückig mit den Gehäusehälften in Verbindung stehen. Die Innenkontur dieser Lagerschalen ist auf die Aussenkontur der Lagerbereiche des Schlagwerkes und der Zwischenwelle abgestimmt.

Um das Schlagwerk und die Zwischenwelle in das Getriebegehäuse einbauen zu können, müssen die Gehäusehälften des gesamten Gehäuses voneinander getrennt werden, so dass das Innere des Getriebegehäuses frei zugänglich ist.

Die Herstellung der beiden Gehäusehälften mit den daran angeordneten Lagerschalen ist nicht wirtschaftlich durchführbar, da einerseits teure Abspritzwerkzeuge benötigt werden, andererseits beide Gehäusehälften getrennt voneinander abgespritzt werden müssen. Damit die Gehäusehälften bei der Montage zusammenpassen, müssen diese entprechend genau gefertigt sein.

Die Montage dieses bekannten Bohr- und Meisselgerätes ist sehr zeitintensiv, da das Einsetzen der Einzelteile in eine Gehäusehälfte, das Zusammensetzen beider Gehäusehälften und das Eindrehen der, beide Gehäusehälften miteinander verbindenden Schrauben sehr viel Zeit in Anspruch nimmt.

Der Erfindung liegt die Aufgabe zugrunde, ein Bohr- und/oder Meisselgerät mit Schlagwerk und achsparallel dazu angeordneter Zwischenwelle zu schaffen, das ausserordentlich montagefreundlich aufgebaut und wirtschaftlich herstellbar ist.

Erfindungsgemäss wird die Aufgabe durch ein Bohr- und/oder Meisselgerät mit den kennzeichnenden Merkmalen des Anspruchs 1 gelöst.

Zusammen mit dem Lagerschild kann das Schlagwerk und die Zwischenwelle als Baugruppe vormontiert und in ein einstückig ausgebildetes Getriebegehäuse, das an beiden freien Enden offen ausgebildet ist, eingesetzt werden. Das Getriebegehäuse ist an beiden freien Enden offen ausgebildet, wobei die der Bohrrichtung entgegengesetzte Öffnung grösser sein kann als die der Bohrrichtung zugewandte Öffnung, so dass das Einsetzen der Baugruppe in das Innere des Getriebegehäuses durch die grössere Öffnung möglich ist.

Sind beispielsweise das Schlagwerk und die Zwischenwelle in Längsrichtung derart zueinander versetzt angeordnet, dass das Schlagwerk das der Bohrrichtug zugewandte, freie Ende der Zwischenwelle und die Zwischenwelle das der Bohrrichtung entgegengesetzte, freie Ende des Schlagwerkes überragt, bildet der Lagerschild zweckmässigerweise eine Lagerstelle für einen der Bohrrichtung entgegengesetzten Lagerbereich des Schlagwerkes und eine Lagerstelle für einen der Bohrrichtung zugewandten Lagerbereich der Zwischenwelle. Die Lagerstellen des Lagerschilds werden so von zwei übereinander angeordneten, parallel zueinander verlaufenden Durchtrittsöffnungen gebildet.

Der Lagerschild ist mittels wenigstens einer Schraubverbindung mit dem Getriebegehäuse verbunden. Dadurch wird eine schnelle und wirtschaftliche Festlegung und Demontage des Lagerschilds im Innem des Getriebegehäuses ermöglicht.

Während eines Bearbeitungsvorganges mit dem Bohr- und Meisselgerät entsteht in den Lagerbereichen des Schlagwerkes und der Zwischenwelle Wärme, die vorzugsweise ungehindert zum Getriebegehäuse abgeleitet wird. Eine solche Wärmeableitung wird mit einem Lagerschild erreicht, der zweckmässigerweise aus Metall gebildet ist.

Die Erfindung wird anhand von Zeichnungen, die ein Ausführungsbeispiel wiedergeben, näher erläutert. Es zeigen:
- Fig. 1: ein erfindungsgemässes Bohr- und Meisselgerät, schematisch dargestellt;
- Fig. 2: das Getriebegehäuse und das Motorgehäuse des Bohr- und Meisselgerätes gemäss Fig. 1, teilweise geschnitten.

Das in den Fig. 1 und 2 schematisch dargestellte Bohr- und Meisselgerät weist ein Gehäuse 1 mit einem Handgriff 6 in einem der Bohrrichtung entgegengesetzten Endbereich des Gehäuses 1, einen im Handgriff 6 angeordneten Betätigungsschalter 7, ein vom Handgriff 6 abragendes Elektrokabel 9 und einen Werkzeughalter 10 in einem der Bohrrichtung zugewandten Endbereich des Gehäuses 1 auf, in dem ein nicht dargestelltes Bohr- oder Meisselwerkzeug einsetzbar ist. Das Gehäuse 1 setzt sich aus einem entgegen der Bohrrichtung an den Werkzeughalter 10 anschliessenden Getriebegehäuse 2 und einem mit dem Getriebegehäuse 2 verbundenen Motorgehäuse 3 zusammen. In dem Motorgehäuse 3 ist ein elektrischer Antriebsmotor 4 angeordnet, der mit dem Betätigungsschalter 7 einschaltbar ist.

Der in Fig. 2 dargestellte Antriebsmotor 4 weist eine Antriebswelle 5 auf, die durch eine zwischen dem Motorgehäuse 3 und dem Getriebegehäuse 2 angeordnete, zum Motorgehäuse 3 gehörende Zwischenwand 11 ragt und sich über ein Lager 12 an der Zwischenwand 11 abstützt. Eine an der Antriebswelle 5 angeordnete Verzahnung 8 wirkt formschlüssig mit einem Antriebsritzel 13 eines Taumelgetriebes 14 zusammen.

Das Taumelgetriebe 14 setzt sich aus einer als Taumelwelle ausgebildeten Zwischenwelle 15 und einer, einen Taumelzapfen 16 aufweisenden Taumelscheibe 17 zusammen. Diese Taumelscheibe 17 ist über Kugeln 18 gegenüber der Zwischenwelle 15 in Umfangsrichtung drehbar gelagert. Die Kugeln 18 befinden sich in geneigt zur Längsachse der Zwischenwelle 15 verlaufenden, umlaufend ausgebildeten Laufrillen 19, 20, die sowohl an der Aussenkontur der Zwischenwelle 15, als auch an der Innenkontur einer Durchgangsbohrung der Taumelscheibe 17 angeordnet sind. Die Zwischenwelle 15 weist eine Laufrille 19 und ein mit der Antriebswelle 5 des Antriebsmotors 4 zusammenwirkendes Antriebsritzel 13 auf. An einem der Bohrichtung entgegengesetzten, freien Ende besitzt die Zwischenwelle 15 ausserdem einen, sich an das Antriebsritzel 13 anschliessenden ersten Lagerbereich 21 in Form eines Lagerzapfens, der in eine in der Zwischenwand 11 angeordnete Lagerbuchse 22 ragt.

An einem der Bohrrichtung zugewandten, freien Ende der Zwischenwelle 15 ist ein Abtriebsritzel 23 angeordnet, das mit einem drehfest mit einer Werkzeugspindel 24 verbundenen Ritzel 25 formschlüssig zusammenwirkt. Zwischen der Laufrille 19 und dem Abtriebsritzel 23 der Zwischenwelle 15 ist ein zweiter Lagerbereich 26 angeordnet, der sich über ein Kugellager 27 an einem Lagerschild 28 abstützt.

Das in dem Getriebegehäuse 2 angeordnete Lagerschild 28 weist zwei Lagerstellen 29, 30 in Form von Durchtrittsöffnungen auf. Das Kugellager 27 ist in einer ersten Lagerstelle 29 des Lagerschilds 28 axial fest angeordnet. Die zweite Lagerstelle 30 dient der Aufnahme und der Lagerung eines der Bohrrichtung entgegengesetzten Lagerbereiches des Schlagwerks 31, bzw. einer rohrförmig ausgebildeten, das Schlagwerk 31 umgebenden Werkzeugspindel 24. Diese Werkzeugspindel 24 ist gegenüber dem Lagerschild 28 bzw. gegenüber einem, an der zweiten Lagerstelle 30 angeordneten Gleitlager 33 und gegenüber dem Schlagwerk 31 drehbar.

Das Schlagwerk 31 setzt sich aus einem Zylinder 34 und einem in dem Zylinder 34 axial versetzbaren Schlagkolben 35 zusammen. Der Zylinder 34 ist in einem der Bohrrichtung entgegengesetzten Endbereich geschlossen. An diesem Endbereich ist ein Bewegungsgelenk 36 mit einem Drehbolzen 37 angeordnet, der eine senkrecht zur Längserstreckung des Drehbolzens 37 verlaufende Bohrung aufweist. In diese Bohrung greift der Taumelzapfen 16 der Taumelscheibe 17 längsverschieblich ein. Über das Bewegungsgelenk 36 und den Drehbolzen 37 ist der Zylinder 34 verdrehsicher mit dem Taumelzapfen 16 gekuppelt.

Das Getriebegehäuse 2 weist eine bohrrichtungsseitige und eine der Bohrrichtung entgegengesetzte Öffnung auf, wobei die der Bohrrichtung entgegengesetzte Öffnung grösser ist als die bohrrichtungsseitige Öffnung. Die Aussenkontur des Lagerschilds 28 ist im wesentlichen auf die grössere Öffnung abgestimmt.

Die Werkzeugspindel 24, das Schlagwerk 31, die Zwischenwelle 15 und der Lagerschild 28 können zu einer Baugruppe zusammengebaut und bei der Montage des Bohr- und/oder Meisselgerätes in das Getriebegehäuse 2 eingesetzt werden. Eine nicht dargestellte Lagerstelle im bohrrichtungsseitigen Bereich des Getriebegehäuses 2 nimmt dabei den bohrichtungsseitigen Endbereich der Werkzeugspindel 24 auf. Beim Aufsetzen des Motorgehäuses 3 auf das Getriebegehäuse 2 gelangt das an der Zwischenwand 11 angeordnete Lager 12 mit dem der Bohrrichtung entgegengesetzen ersten Lagerbereich 21 der Zwischenwelle 15 in Verbindung und die Antriebswelle 5 greift mit ihrer Verzahnung 8 formschlüssig in die Verzahnung des Antriebsritzel 13 der Zwischenwelle 15.

Der axialen Festlegung des Lagerschilds 28 im Innem des Getriebegehäuses 2 dienen Schrauben 38, die durch entsprechende Durchtritte in dem Lagerschild 28 ragen und in nicht näher dargestellte Gewindebohrungen des Getriebegehäuses 2 eingedreht sind.

## Patentansprüche

1. Bohr- und/oder Meisselgerät mit Getriebegehäuse (2) in dem ein Schlagwerk (31) und eine Zwischenwelle (15) achsparallel gelagert sind, **dadurch gekennzeichnet,** dass im Innern des Getriebegehäuses (2) mittels wenigstens einer Schraubverbindung ein der Lagerung des Schlagwerkes (31) und der Zwischenwelle (15) dienender Lagerschild (28) angeordnet ist.

2. Bohr- und/oder Meisselgerät nach Anspruch 1, dadurch gekennzeichnet, dass der Lagerschild (28) eine Lagerstelle (30) für einen der Bohrrichtung entgegengesetzten Lagerbereich des Schlagwerkes (31) bildet.

3. Bohr- und/oder Meisselgerät nach Anspruch 1 oder 2, dadurch gekennzeichnet, dass der Lagerschild (28) eine Lagerstelle (29) für einen der Bohrrichtung zugewandten Lagerbereich (26) der Zwischenwelle (15) bildet.

4. Bohr- und/oder Meisselgerät nach einem der Ansprüche 1 bis 3, dadurch gekennzeichnet, dass der Lagerschild (28) aus Metall gebildet ist.

## Claims

1. Drilling and/or chiselling apparatus comprising a gear housing (2) in which is axisparallel mounted a percussion mechanism (31) and an intermediate shaft (15), **characterised in that** inside the gear housing (2) is arranged by means of at least one screw connection a mounting shield (28) which serves to mount the percussion mechanism (31) and the intermediate shaft (15).

2. Drilling and/or chiselling apparatus according to Claim 1, **characterised in that** the mounting shield (28) forms a mounting point (30) for a mounting area of the percussion mechanism (31) set against the drilling direction.

3. Drilling and/or chiselling apparatus according to Claim 1 or 2, **characterised in that** the mounting shield (28) forms a mounting point (29) for a mounting area (26) of the intrmediate shaft (15) set in the drilling direction.

4. Drilling and/or chiselling apparatus according to one of Claims 1 to 3, **characterised in that** the mounting shield (28) is formed of metal.

## Revendications

1. Outil de forage et/ou de burinage comprenant un carter de transmission (2) dans lequel sont montés un mécanisme de percussion (31) et un arbre intermédiaire (15) dont les axes sont parallèles, caractérisé en ce qu'un flasque-palier (28) servant à loger le mécanisme de percussion (31) et l'arbre intermédiaire (15) est monté à l'intérieur du carter de transmission (2) au moyen d'au moins une liaison vissée.

2. Outil de forage et/ou de burinage selon la revendication 1, caractérisé en ce que le flasque-palier (28) forme un point d'appui (30) pour une zone de montage du mécanisme de percussion (31) orientée à l'opposé de la direction de forage.

3. Outil de forage et/ou de burinage selon la revendication 1 ou 2, caractérisé en ce que le flasque-palier (28) forme un point d'appui (29) pour une zone de montage (26) de l'arbre intermédiaire (15) orientée dans la direction de forage.

4. Outil de forage et/ou de burinage selon l'une des revendications 1 à 3, caractérisé en ce que le flasque-palier (28) est réalisé en métal.
